# EUROPÄISCHE PATENTSCHRIFT

(11) **EP 1 875 026 B1**
(45) Veröffentlichungstag und Bekanntmachung des Hinweises auf die Patenterteilung: **13.10.2010**
(21) Anmeldenummer: 06721210.0
(22) Anmeldetag: 14.04.2006
(51) Int. Cl.: E05D 15/46

(54) **SCHRANKFÖRMIGES MÖBEL**
CUPBOARD-SHAPED PIECE OF FURNITURE
MEUBLE EN FORME DE PLACARD

(30) Priorität: 28.04.2005 AT 7292005
(43) Veröffentlichungstag der Anmeldung: 09.01.2008
(73) Patentinhaber: Julius Blum GmbH, 6973 Höchst (AT)
(72) Erfinder: BRUNNMAYR, Harald, A-6912 Hörbranz (AT)
(74) Vertreter: Hofinger, Stephan
(86) Internationale Anmeldenummer: PCT/AT2006/000152
(87) Internationale Veröffentlichungsnummer: WO 2006/113953

(56) Entgegenhaltungen:
- DE-A1- 2 102 653
- DE-A1- 2 102 653
- DE-A1- 2 225 328
- DE-A1- 2 752 186
- DE-U1- 8 800 293
- US-A1- 2004 252 045

## Beschreibung

Die vorliegende Erfindung betrifft ein schrankförmiges Möbel mit Seitenwänden, an denen jeweils eine Stellvorrichtung zum Bewegen einer Klappe angeordnet ist, wobei die Stellvorrichtungen durch eine Synchronisationsstange zur synchronen Bewegung derselben verbunden sind und dass die Synchronisationsstange an zumindest einem Endbereich eine Befestigungsvorrichtung zum lösbaren Verbinden der Synchronisationsstange mit einem drehbaren Teil der Stellvorrichtung aufweist.

DE-U-8800293 offenbart ein schrankförmiges Möbel gemäß den Merkmalen des Oberbegriffs des Anspruchs 1.

In diesem Möbel sind zwei Winkelhebeln eines Klappenbeschlags durch eine Synchronisationsstange verbunden. Die Synchronisationsstange ist über eine Drehlagerung lösbar mit dem Beschlag verbunden.

Im Weiteren bezieht sich die Erfindung auf ein Verfahren zur Montage einer derartigen Synchronisationsstange an Stellantrieben, die an gegenüberliegenden Seitenwänden eines Möbels zu befestigen sind.

Oben genannte Stellvorrichtungen dienen vorzugsweise dazu, Klappen oder Hebetüren von Möbeln, insbesondere von Oberschränken, von einer Schließ- in eine Offenstellung bzw. in die umgekehrte Richtung zu bewegen. Bei flächenmäßig und/oder gewichtsmäßig großen Klappen wird in bekannter Weise an jeder vertikalen Seitenwand eine derartige Stellvorrichtung angeordnet, die durch eine quer verlaufende Synchronisationsstange miteinander verbunden sind. Damit kann einerseits eine Versteifung der beiden Stellvorrichtungen zueinander ermöglicht werden, andererseits dient die Synchronisationsstange dazu, eine synchrone Drehbewegung der beiden Stellvorrichtungen und damit eine gleichmäßige Bewegung der Klappe zu realisieren.

Aufgabe der vorliegenden Erfindung ist es, eine Synchronisationsstange der eingangs erwähnten Gattung vorzuschlagen, die sich durch eine vielseitige Einsetzbarkeit auszeichnet.

Dies wird erfindungsgemäß durch die Merkmale des Anspruchs 1 erreicht. Die Befestigungsvorrichtung ist derart ausgebildet, dass die Synchronisationsstange auch dann mit dem drehbaren Teil verbindbar ist, wenn der drehbare Teil bereits an einer Seitenwand des Möbels vormontiert ist. Durch die erfindungsgemäße Ausbildung der Synchronisationsstange kann diese am drehbaren Teil der Stellvorrichtung lösbar befestigt und bei Bedarf wieder abgenommen werden.

Ein besonderer Vorteil liegt in der nachträglichen Montage, da zuerst in komfortabler Weise die beiden Stellvorrichtungen mit der Klappe montiert werden können und erst abschließend die Synchronisationsstange eingesetzt wird. Dadurch lassen sich zudem geringfügige Einbaufehler der Stellvorrichtungen sowie andere Einbautoleranzen ausgleichen. Ein weiterer Vorteil liegt zudem in der Tatsache, dass bei einer längenverstellbaren Ausbildung der Synchronisationsstange diese in verschiedenen Möbeln mit unterschiedlicher Korpusbreite eingesetzt werden kann, wodurch die Einsetzbarkeit der Synchronisationsstange erheblich erweitert wird. Aus logistischen Gründen reduzieren sich die Verpackungsgrößen, da jeder Teil für sich - also Stellvorrichtung und Synchronisationsstange - separat abgepackt werden kann.

Eine bevorzugte Ausführungsform der Erfindung sieht vor, dass die Synchronisationsstange an beiden Endbereichen Befestigungsvorrichtungen zum lösbaren Verbinden der Synchronisationsstange mit einem drehbaren Teil der jeweiligen Stellvorrichtung aufweist.

Der "drehbare Teil" der Stellvorrichtung kann beispielsweise der zum Bewegen der Klappe vorgesehene Stellarm oder ein davon gesonderter Bau- oder Lagerteil sein, dessen Bewegbarkeit mit der Klappenbewegung während ihres Bewegungsweges in Korrelation steht. Der drehbare Teil ist indirekt über die an den Seitenwänden montierbaren Stellvorrichtungen oder über einen Gehäuseteil derselben an der Seitenwand des Möbels vormontiert.

Ein vorteilhaftes Ausführungsbeispiel der Erfindung sieht vor, dass zumindest eine Befestigungsvorrichtung eine Schraubverbindung aufweist. Alternativ oder ergänzend kann es von Vorteil sein, wenn zumindest eine Befestigungsvorrichtung eine mechanische Rastverbindung aufweist. Dabei kann die Ausgestaltung so getroffen sein, dass die mechanische Rastverbindung zwei miteinander verrastbare Rastteile aufweist, wobei ein Rastteil in das andere Rastteil einhängbar und anschließend durch Aufschwenken mit diesem verrastbar ist. Damit kann die Synchronisationsstange am drehbaren Teil in einfacher Art und Weise angeklippt werden. Gemäß der Erfindung weist die Befestigungsvorrichtung eine Formschlussverbindung zum drehfesten Verbinden der Synchronisationsstange mit der Stellvorrichtung auf. Dabei weist die Synchronisationsstange an wenigstens einem Endbereich einen nicht-kreisförmigen Querschnitt auf, der in eine korrespondierende Öffnung am drehbaren Teil der Stellvorrichtung einsetzbar ist.

Bei der Ausführungsform der Stellvorrichtung sind alle gemäß dem Stand der Technik bekannten Deckelsteller bzw. Stellantriebe einsetzbar. Die Stellvorrichtung weist zumindest einen Stellarm auf, der zum Bewegen der Klappe vorgesehen ist. Der Stellarm wird üblicherweise von einer Antriebsvorrichtung, die beispielhaft als Federvorrichtung ausgeführt werden kann, beaufschlagt, wobei die Federvorrichtung derart ausgelegt bzw. angeordnet ist, dass sie auch eine Klappe mit großem Gewicht in einer Offenstellung zu halten vermag. Dabei kann es von Vorteil sein, wenn der Stellarm um eine erste Stellachse zwischen einer Offenstellung und einer Schließstellung schwenkbar an einer Seitenwand oder an einem Gehäuse befestigt ist und der um eine zweite Stellachse schwenkbar an der Klappe oder an einem klappenseitigen Beschlagteil angelenkt ist. In diesem Zusammenhang kann die Ausgestaltung so getroffen sein, dass die Synchronisationsstange an der ersten Stellachse des Stellarmes befestigbar ist. Es liegt jedoch auch im Rahmen der Erfindung, dass die Synchronisationsstange vorzugsweise im Bereich der Drehachse einer gemäß dem Stand der Technik bekannten Steuernocke lösbar befestigbar ist

Eine weitere vorteilhafte Ausführungsform der Erfindung ergibt sich dadurch, dass sich die Synchronisationsstange im montierten Zustand gemeinsam, mit dem drehbaren Teil der Stellvorrichtung um die eigene Achse dreht. Durch die verdrehfeste Verbindung zwischen Stellvorrichtung und Synchronisationsstange kann das Drehmoment von einer Stellvorrichtung auf die andere direkt übertragen werden, wodurch sich die Öffnungs- bzw. die Schließbewegung der Klappe harmonisieren lässt.

Um ein und dieselbe Synchronisationsstange an verschiedene Korpusbreiten anpassen zu können, kann es günstig sein, wenn die Synchronisationsstange aus zumindest zwei zueinander verschiebbaren, vorzugsweise teleskopierbaren, oder aneinander fixierbaren Teilen besteht. In einer zweckmäßigen Ausgestaltung ist vorgesehen, dass die Teile derart ausgebildet sind, dass sie mit einer Federkraft beaufschlagt sind, die die beiden Teile auseinanderdrückt, wodurch die Synchronisationsstange in Montagelage auf beiden Seiten abgestützt und durch Spreizung gehalten ist. Ist die relative Länge der Synchronisationsstange einmal festgelegt, so kann es günstig sein, wenn die relative Lage der beiden Teile zueinander durch eine Fixiereinrichtung, vorzugsweise eine Exzenterklemme, fixierbar ist.

In einer vorteilhaften Ausgestaltung der Erfindung kann es günstig sein, wenn die Befestigungsvorrichtung durch ein Abdeckteil abdeckbar ist, wodurch sich ein ansprechendes optisches Erscheinungsbild der Synchronisationsstange ergibt. Vorzugsweise ist vorgesehen, wenn der Abdeckteil an der Synchronisationsstange - vorzugsweise entlang deren Längsrichtung - verschiebbar gelagert ist. Damit kann die Befestigungsvorrichtung freigelegt werden, um bspw. die Aufnahme eines Werkzeuges zu gestatten. Nach erfolgter Manipulation kann der Abdeckteil wieder in seine Abdeckstellung gebracht werden, in der er die Befestigungsvorrichtung im Wesentlichen vollständig bedeckt.

Das erfindungsgemäße Verfahren zur Montage einer Synchronisationsstange an einem schrankförmigen Möbel gemäß Anspruch 1, die zur synchronen Bewegung von zwei an gegenüberliegenden Seitenwänden des Möbels zu befestigenden Stellvorrichtungen vorgesehen ist und wobei wenigstens eine Stellvorrichtung zumindest ein drehbares Teil zum Bewegen der Klappe aufweist, ist dadurch gekennzeichnet, dass
- in einem ersten Montageschritt der drehbare Teil an der Seitenwand des Möbels befestigt wird, und dass
- in einem zweiten Montageschritt die Synchronisationsstange am drehbaren Teil befestigt wird.

Weitere Einzelheiten und Vorteile der vorliegenden Erfindung werden anhand der Figurenbeschreibung unter Bezugnahme auf die Zeichnungen im Folgenden näher erläutert. Darin zeigt bzw. zeigen:
- Fig. 1: ein Ausführungsbeispiel eines erfindungsgemäßen Möbels in einer Seitenansicht,
- Fig. 2a, 2b: eine perspektivische Ansicht einer Stellvorrichtung mit einer quer verlaufenden Synchronisationsstange sowie eine Explosionsdarstellung der Stellvorrichtung,
- Fig. 3: eine vergrößerte Detaildarstellung des drehbaren Teils und der Synchronisationsstange,
- Fig. 4a-4c: verschiedene Ansichten der Stellvorrichtung,
- Fig. 5a, 5b: eine Draufsicht auf eine Stellvorrichtung sowie eine Schnittdarstellung entlang der Achse C-C aus Fig. 5a,
- Fig. 6: ein weiteres Ausführungsbeispiel der Erfindung mit längenverstellbarer Synchronisationsstange,
- Fig.7: das Ausführungsbeispiel aus Fig. 6 mit fixierten Teilen der Synchronisationsstange,
- Fig.8a, 8b: eine beispielhafte Verbindungsmöglichkeit von Synchronisationsstange und vormontierter Stellvorrichtung mittels einer mechanischen Rastverbindung,
- Fig 9a, 9b: eine alternative Verbindungsmöglichkeit von Synchronisationsstange und vormontierter Stellvorrichtung mittels einer Schraubverbindung,
- Fig.10: eine perspektivische Darstellung eines schrankförmigen Möbels mit vormontierten Stellvorrichtungen und einer daran lösbar zu befestigenden Synchronisationsstange.

Fig. 1 zeigt eine Seitenansicht eines schrankförmigen Möbels 1 mit einer Seitenwand 2 und einem Schrankdeckel 3. Im oberen Bereich der Seitenwand 2 ist eine Stellvorrichtung 4 vorgesehen, die über zwei schwenkbar gelagerte Stellarme 5 und 5' mit dem klappenseitigen Beschlagteil 6 drehgelenkig in Verbindung steht. Am klappenseitigen Beschlagteil 6 ist eine nach oben öffnende Klappe 7 mit einer Handhabe 8 gelagert, die im gezeigten Ausführungsbeispiel über den Möbelkorpus hinweg nach hinten verschwenkbar gelagert ist. Um flächenmäßig und/oder gewichtsmäßig große Klappen bewegen zu können, sind auf beiden gegenüberliegenden Seitenwänden 2 des Möbels 1 derartige Stellvorrichtungen 4 vorgesehen, die über eine Synchronisationsstange 10 zur synchronen Drehbewegung der beiden Stellvorrichtungen 4 verbunden sind. In der gezeigten Figur ist lediglich der Querschnitt der Synchronisationsstange 10 ersichtlich, auf die in den nachfolgenden Figuren noch näher eingegangen wird.

Fig. 2a zeigt eine perspektivische Ansicht einer Stellvorrichtung 4, Fig. 2b zeigt eine Explosionsdarstellung dieses Ausführungsbeispiels der Erfindung. Die Stellvorrichtung 4 weist eine Grundplatte bzw. ein Gehäuse 11 auf, in der eine nicht gezeigte Antriebsvorrichtung - bspw. eine Federvorrichtung - zum Beaufschlagen der Stellarme 5 und 5' Aufnahme findet. Am Gehäuse 11 ist ein Steuernocke 14 drehbar gelagert, die über die beiden Stellarme 5 und 5' und den Zwischenhebel 9 die am Beschlagteil 6 gelagerte Klappe 7 bewegt. Zur Synchronisation der Drehbewegung mit einer weiteren Stellvorrichtung 4 ist eine Synchronisationsstange 10 vorgesehen, die über eine lösbare Befestigungsvorrichtung 12 drehfest mit dem Stellarm 5 verbunden ist. In Fig. 2b verdeckt ein axial zur Synchronisationsstange 10 verschiebbarer Abdeckteil 13 die Befestigungsvorrichtung 12. In Fig. 2b ist ersichtlich, dass am Stellarm 5 ein drehbarer Teil 17 mit einer Schraube 16 befestigt ist. Der drehbare Teil 17 ist topfförmig ausgeführt und weist in seiner Mantelfläche eine Ausnehmung 17' auf, in dem der nicht-kreisförmige Querschnitt 10' der Synchronisationsstange 10 einsetzbar ist. Der nicht-kreisförmige Querschnitt 10' wird von einer quer zur Axialrichtung verlaufenden Bohrung durchsetzt, die zur Aufnahme der Schraube 15 dient und die in das drehbare Teil 17 einschraubbar ist. Abschließend wird der Abdeckteil 13, der als rohrförmige Hülse ausgebildet ist, über die Befestigungsvorrichtung 12 geschoben.

Fig. 3 zeigt eine vergrößerte Teildarstellung der Stellvorrichtung 4. Der bewegbare Teil 17 wird mit der Schraube 16 am Stellarm 5 angeschraubt. In der Öffnung 17' wird der nicht-kreisförmige Querschnitt 10' der Synchronisationsstange 10 eingesetzt, wobei in dieser Figur die Synchronisationsstange 10 vorzugsweise nur durch diese gebildete Formschlussverbindung gehalten ist. Um ein Herausfallen der Synchronisationsstange 10 aus dem drehbaren Teil 17 zu verhindern, ist der hülsenförmige Abdeckteil 13 vorgesehen, der über den drehbaren Teil 17 geschoben wird.

Fig. 4a bis 4c zeigen die Stellvorrichtung 4 in verschiedenen Ansichten. Fig. 4a zeigt eine Seitenansicht der Stellvorrichtung 4, wie sie bereits in Fig. 2a, 2b beschrieben wurde. Fig. 4b zeigt einen Schnitt entlang der Achse A-A in Fig. 4a. Fig. 4c zeigt das vergrößerte Detail B aus Fig. 4b. Gemäß 4c wird das in Bezug zum Gehäuse 11 drehbare Teil 17 mit der Schraube 16 am Stellarm 5 angeschraubt. Der verjüngte Querschnitt 10' der Synchronisationsstange 10 wird mit der quer verlaufenden Schraube 15 am drehbaren Teil 17 angeschraubt. Der hülsenförmige Abdeckteil 13 wird anschließend über die Befestigungsvorrichtung 12 geschoben.

Fig. 5a zeigt eine Draufsicht auf eine beispielhafte Stellvorrichtung 4 mit einem Gehäuse 11 und dem von oben gesehenen klappenseitigen Beschlagteil 6. Fig. 5b zeigt einen Schnitt entlang der Linie C-C aus Fig. 5a. Der nicht-kreisförmige Querschnitt 10' der Synchronisationsstange 10 weist einen Steg 10" auf, der in eine korrespondierende Ausnehmung des drehbaren Teils 17 drehfest aufgenommen ist. Durch diese drehfeste Ausbildung ist sichergestellt, dass sich die Synchronisationsstange 10 im montierten Zustand gerheinsam mit dem drehbaren Teil 17 der Stellvorrichtung 4 um die eigene Achse dreht.

Fig. 6 zeigt ein weiteres Ausführungsbeispiel der Erfindung mit einer längenverstellbaren Synchronisationsstange 10. Diese umfasst zwei Teile 10a und 10b, die zueinander verschiebbar ausgebildet sind. Damit kann die Synchronisationsstange 10 an die jeweilige Korpusbreite des Möbels 1 angepasst werden. Ist die zum Verbinden der beiden Stellvorrichtungen 4 notwendige Länge eingestellt, so kann die relative Lage der beiden Teile 10a und 10b zueinander durch die Fixiereinrichtung 18, die eine Exzenterklemme aufweist, fixiert werden. Die Exzenterklemme 18 wird in die Ausnehmung 18' eingesetzt und fixiert dadurch die beiden Teile 10a und 10b. Der drehbare Teil 17 weist eine nicht dargestellte Vorrichtung zur radialen Beweglichkeit bzw. zur relativen Verschiebbarkeit, bspw. ein Langloch, in Bezug zur Stellvorrichtung 4 bzw. zum Stellarm 5 auf, sodass geringfügige Einbaufehler und Maßtoleranzen ausgeglichen werden können.

Fig. 7 zeigt ein Ausführungsbeispiel der Erfindung, wobei an beiden Endbereichen der Synchronisationsstange 10 ein nicht-kreisförmiger Querschnitt 10' - im vorliegenden Fall ein polygonal ausgebildeter - angeordnet ist, der Teil einer identen Befestigungsvorrichtung 12 ist. Der distale Abschnitt des polygonalen Querschnitts 10' kann leicht konisch ausgeführt werden, sodass er nach dem Einsetzen im drehbaren Teil im Wesentlichen spielfrei aufgenommen ist. Im Weiteren ist ersichtlich, dass der Exzenterklemme 18 in den Teil 10a der Synchronisationsstange 10 eingesetzt ist und somit die relative Lage der beiden Teile 10a und 10b zueinander fixiert. Aus optischen Gründen wird über die an beiden Endbereichen angeordnete Befestigungsvorrichtung 12 ein hülsenförmiger Abdeckteil 13 geschoben.

Fig. 8a zeigt eine beispielhafte lösbare Verbindungsmöglichkeit der Synchronisationsstange 10, die werkzeuglos mittels einer mechanischen Rastverbindung 20 an den drehbaren Teil 17 - der am Stellarm 5 angeordnet oder ausgebildet ist - fixierbar ist. Fig. 8b zeigt einen Vertikalschnitt des drehbaren Teils 17 mit verrasteter Synchronisationsstange 10 aus Fig. 8a. In einem ersten Montageschritt wird an zwei gegenüberliegenden Seitenwänden 2 eines Möbels 1 jeweils eine Stellvorrichtung 4 montiert. Die vorzugsweise längenverstellbare Synchronisationsstange 10 wird in einem zweiten Montageschritt quer zur Drehachse des drehbaren Teils 17 - also von vorne hier - auf den drehbaren Teil 17 ein- oder aufgeschoben. Die mechanische Rastverbindung 20 umfasst einen in den drehbaren Teil 17 zumindest teilweise eingeschraubten Zapfen 20a, an dessen Unterseite eine vorzugsweise federbelastete Kugel 20c angeordnet ist, welche in Montagelage in eine in der Synchronisationsstange 10 vorgesehene Mulde 20b drückbar ist und dadurch die Synchronisationsstange 10 mit dem drehbaren Teil 17 der Stellvorrichtung 4 verrastet. Gemäß einem Ausführungsbeispiel der Erfindung ist vorgesehen, dass im montierten Zustand der Synchronisationsstange die Längsachse der Synchronisationsstange mit der Drehachse des drehbaren Teiles im Wesentlichen fluchtet. Zum Lösen der Synchronisationsstange 10 wird diese in einfacher Weise in Richtung des vor dem Möbel befindlichen Benutzers herausgezogen.

Fig. 9a und 9b zeigen ein weiteres Ausführungsbeispiel einer lösbaren Verbindungsmöglichkeit zwischen Synchronisationsstange 10 und drehbaren Teil 17 des Stellarmes 5. In der gezeigten Figur ist eine Schraube 22 vorgesehen, die in montierter Lage der Synchronisationsstange 10 beim Eindrehen die beiden Haltebacken 21 a und 21 b innerhalb des drehbaren Teils 17 radial aufspreizt und dadurch eine kraftschlüssige Verbindung zwischen der Synchronisationsstange 10 und dem drehbaren Teil 17 herbeiführt. Zu erkennen ist auch die Drehachse M des drehbaren Teils 17 bzw. des Stellarmes 5, wobei die Synchronisationsstange 10 quer zur Drehachse M, also in Richtung des dargestellten Pfeils X, auf den drehbaren Teil 17 ein- oder aufschiebbar ist. Dies ermöglicht eine komfortable Montage der Synchronisationsstange 10 bei bereits montiertem Stellantrieb 4 bzw. bereits montiertem Stellarm 5. Fig. 9b zeigt einen Horizontalschnitt durch die in Fig. 9a gezeigte Anordnung mit montierter Synchronisationsstange 10.

Fig. 10 zeigt eine perspektivische Darstellung eines schrankförmigen Möbels 1, wobei an zwei gegenüberliegenden Seitenwänden 2 jeweils eine Stellvorrichtung 4 und 4' zum Bewegen einer aus Gründen der Übersichtlichkeit nicht dargestellten Klappe 7 (Fig. 1) vorgesehen ist. Die Klappe 7 ist nach oben hin öffnend ausgebildet und nimmt in der Schließstellung eine vertikale Lage ein. Zur synchronen Drehbewegung der beiden Stellvorrichtungen 4 und 4' sowie zur stabilen Führung der Klappe 7 ist eine Synchronisationsstange 10 vorgesehen, die an wenigstens einem Endbereich, vorzugsweise jedoch an beiden Endbereichen derselben, mit den bereits vormontierten Stellvorrichtungen 4 und 4' bzw. mit ihren bereits vormontierten drehbaren Teilen 17 lösbar verbindbar ist. Zur besseren Übersicht ist ein Teil des Schrankdeckels 3 aufgebrochen dargestellt. Die Synchronisationsstange 10 kann in einer bewegungstechnisch komfortablen Weise quer zur Drehachse der vormontierten drehbaren Teile 17 - also von vorne her in Richtung der beiden dargestellten Pfeile X - auf den drehbaren Teil 17 der jeweiligen Stellvorrichtung 4 und 4' auf- oder eingeschoben und vorzugsweise auch verrastet und/oder verschraubt werden.

Die vorliegende Erfindung beschränkt sich nicht auf die gezeigten Ausführungsbeispiele, sondern umfasst bzw. erstreckt sich alle Varianten und technischen Äquivalente, die in die Reichweite der nachfolgenden Ansprüche fallen können. Auch sind die in der Beschreibung gewählten Lageangaben, wie zum Beispiel oben, unten usw. auf die übliche Einbaulage der Stellvorrichtung 4 bzw. auf die unmittelbar beschriebene sowie dargestellte Figur bezogen und sind bei einer Lageänderung sinngemäß auf die neue Lage zu übertragen. Die Art der Befestigung der Synchronisationsstange 10 mit dem drehbaren Teil 17 an sich kann in einer dem Fachmann geläufigen Art und Weise erfolgen, z.B durch verschieden ausgebildete Rast- und/oder Schraubverbindungen.

## Patentansprüche

1. Schrankförmiges Möbel (1) mit Seitenwänden (2), an denen jeweils eine Stellvorrichtung (4) mit zumindest einem schwenkbar gelagerten Stellarm (5) zum Bewegen einer Klappe (7) angeordnet ist, wobei die Stellvorrichtungen (4) durch eine Synchronisationsstange (10) zur synchronen Bewegung derselben verbunden sind und dass die Synchronisationsstange (10) an zumindest einem Endbereich eine Befestigungsvorrichtung (12) zum lösbaren Verbinden der Synchronisationsstange (10) mit einem drehbaren Teil (17) der Stellvorrichtung (4) aufweist, **dadurch gekennzeichnet, dass** die Befestigungsvorrichtung (12) derart ausgebildet ist, dass die Synchronisationsstange (10) auch dann mit dem drehbaren Teil (17) verbindbar ist, wenn der drehbare Teil (17) bereits an einer Seitenwand (2) des Möbels (1) vormontiert ist, wobei zumindest eine Befestigungsvorrichtung (12) eine Formschlussverbindung zum drehfesten Verbinden der Synchronisationsstange (10) mit dem am Stellarm (5) befestigten drehbaren Teil (17) der Stellvorrichtung (4) aufweist, wobei die Synchronisationsstange (10) an wenigstens einem Endbereich einen nicht-kreisförmigen Querschnitt (10) aufweist, der in eine korrespondierende Öffnung (17') am drehbaren Teil (17) der Stellvorrichtung (4) einsetzbar ist, und wobei die Synchronisationsstange (10) längenverstellbar ausgebildet ist und/oder der drehbare Teil (17) in seiner Mantelfläche eine Ausnehmung aufweist.

2. Schrankförmiges Möbel nach Anspruch 1, **dadurch gekennzeichnet, dass** die Synchronisationsstange (10) an beiden Endbereichen Befestigungsvorrichtungen (12) zum lösbaren Verbinden der Synchronisationsstange (10) mit einem drehbaren Teil (17) der jeweiligen Stellvorrichtung (4,4') aufweist.

3. Schrankförmiges Möbel nach Anspruch 1 oder 2, **dadurch gekennzeichnet, dass** die Synchronisationsstange (10) mit dem drehbaren Teil (17) wenigstens einer Stellvorrichtung (4) werkzeuglos montierbar und/oder demontierbar ist.

4. Schrankförmiges Möbel nach einem der Ansprüche 1 bis 3, **dadurch gekennzeichnet, dass** die Synchronisationsstange (10) auf den bereits vormontierten drehbaren Teil (17) quer zu dessen Drehachse (M) verbindbar, vorzugsweise ein- oder aufschiebbar, ist.

5. Schrankförmiges Möbel nach einem der Ansprüche 1 bis 4, **dadurch gekennzeichnet, dass** im montierten Zustand der Synchronisationsstange (10) die Längsachse der Synchronisationsstange (10) mit der Drehachse des drehbaren Teiles (17) im Wesentlichen fluchtet.

6. Schrankförmiges Möbel nach einem der Ansprüche 1 bis 5, **dadurch gekennzeichnet, dass** zumindest eine Befestigungsvorrichtung (12) eine Schraubverbindung (22) aufweist.

7. Schrankförmiges Möbel nach einem der Ansprüche 1 bis 6, **dadurch gekennzeichnet, dass** zumindest eine Befestigungsvorrichtung (12) eine mechanische Rastverbindung (20) aufweist.

8. Schrankförmiges Möbel nach Anspruch 7, **dadurch gekennzeichnet, dass** die mechanische Rastverbindung (20) ein federndes oder ein federbeaufschlagtes Rastteil (20c), vorzugsweise eine Kugel, aufweist, die mit einem korrespondierenden Rastteil (20b) , vorzugsweise einer Mulde, verbindbar ist.

9. Schrankförmiges Möbel nach Anspruch 7, **dadurch gekennzeichnet, dass** die mechanische Rastverbindung (20) zwei miteinander verrastbare Rastteile aufweist, wobei ein Rastteil in das andere Rastteil einhängbar und anschließend durch Aufschwenken mit diesem verrastbar ist.

10. Schrankförmiges Möbel nach einem der Ansprüche 1 bis 9, **dadurch gekennzeichnet, dass** die Stellvorrichtung (4) zumindest einen Stellarm (5) aufweist, der zum Bewegen der Klappe (7) vorgesehen ist.

11. Schrankförmiges Möbel nach Anspruch 10, **dadurch gekennzeichnet, dass** der Stellarm (5) um eine erste Stellachse zwischen einer Offenstellung und einer Schließstellung schwenkbar an einer Seitenwand (2) oder an einem Gehäuse (11) befestigt ist und der um eine zweite Stellachse schwenkbar an der Klappe (7) oder an einem klappenseitigen Beschlagteil (6) angelenkt ist.

12. Schrankförmiges Möbel nach Anspruch 11, **dadurch gekennzeichnet, dass** die Synchronisationsstange (10) an der ersten Stellachse des Stellarmes (5) befestigbar ist.

13. Schrankförmiges Möbel nach einem der Ansprüche 1 bis 12, **dadurch gekennzeichnet, dass** sich die Synchronisationsstange (10) im montierten Zustand gemeinsam mit dem drehbaren Teil (17) der Stellvorrichtung (4) um die eigene Achse dreht.

14. Schrankförmiges Möbel nach einem der Ansprüche 1 bis 13, **dadurch gekennzeichnet, dass** der drehbare Teil (17) eine Vorrichtung für eine relative Verschiebbarkeit, vorzugsweise ein Langloch, in Bezug zur Stellvorrichtung (4) aufweist.

15. Schrankförmiges Möbel nach einem der Ansprüche 1 bis 14, **dadurch gekennzeichnet, dass** die Synchronisationsstange (10) aus zumindest zwei zueinander verschiebbaren, vorzugsweise teleskopierbaren, oder aneinander fixierbaren Teilen (10a, 10b) besteht.

16. Schrankförmiges Möbel nach Anspruch 15, **dadurch gekennzeichnet, dass** die Teile (10a, 10b) derart ausgebildet sind, dass sie mit einer Federkraft beaufschlagt sind, die die beiden Teile (10a, 10b) auseinanderdrückt.

17. Schrankförmiges Möbel nach Anspruch 15 oder 16, **dadurch gekennzeichnet, dass** die relative Lage der beiden Teile (10a, 10b) zueinander durch eine Fixiereinrichtung (18, 18'), vorzugsweise eine Exzenterklemme, fixierbar ist.

18. Schrankförmiges Möbel nach einem der Ansprüche 1 bis 17, **dadurch gekennzeichnet, dass** die Befestigungsvorrichtung (12) durch ein Abdeckteil (13) abdeckbar ist.

19. Schrankförmiges Möbel nach Anspruch 18, **dadurch gekennzeichnet, dass** der Abdeckteil (13) an der Synchronisationsstange (10) - vorzugsweise entlang deren Längsrichtung - verschiebbar gelagert ist.

20. Schrankförmiges Möbel nach einem der Ansprüche 1 bis 19, **dadurch gekennzeichnet, dass** das Möbel (1) eine schwenkbar gelagerte Klappe (7) aufweist, die durch die Synchronisationsstange (10) bewegbar ist.

21. Verfahren zur Montage einer Synchronisationsstange (10) an einem schrankförmigen Möbel gemäß Anspruch 1, die zur synchronen Bewegung von zwei an gegenüberliegenden Seitenwänden (2) eines Möbels (1) zu befestigenden Stellvorrichtungen (4) vorgesehen ist, wobei wenigstens eine Stellvorrichtung (4) zumindest ein drehbares Teil (17) zum Bewegen der Klappe aufweist, **dadurch gekennzeichnet, dass**
- in einem ersten Montageschritt der drehbare Teil (17) an der Seitenwand (2) des Möbels (1) befestigt wird, und dass
- in einem zweiten Montageschritt die Synchronisationsstange (10) am drehbaren Teil (17) befestigt wird.

## Claims

1. A cupboard (1) in cabinet form having side walls (2) on each of which an actuating device (4) with at least one pivotally mounted actuating arm (5) for moving a flap (7) is arranged, wherein the actuating devices (4) are linked by a synchronisation rod (10) for synchronising their movements, the synchronisation rod (10) - in the region of at least one of its end portions - comprises a fastening device (12) for releasably connecting the synchronisation rod (10) with respect to a pivotally mounted part (17) of the actuating device (4), **characterised in that** the fastening device (12) is built such that the synchronisation rod (10) can also be connected with the pivotally mounted part (17) when the pivotally mounted part (17) has already been pre-fixed to a side wall (2) of the cupboard (1), wherein at least one fastening device (12) comprises a positive connection for connecting the synchronisation rod (10) in a torque-proof manner with respect to the pivotally mounted part (17) being connected to the actuating arm (5), wherein the synchronisation rod (10) has - in the region of at least one of its end portions - a non-circular cross section which can be inserted into a corresponding opening (17') of the pivotally mounted part (17) of the actuating device (4), wherein the synchronisation rod (10) can be adjusted in length und/or wherein the pivotally mounted part (17) has a recess in a lateral surface thereof.

2. The cupboard according to claim 1, **characterised in that** the synchronisation rod (10) comprises on both end portions fastening devices (12) for releasably connecting the synchronisation rod (10) with respect to a pivotally mounted part (17) of each of the actuating devices (4, 4').

3. The cupboard according to claim 1 or 2, **characterised in that** the synchronisation rod (10) can be attached and/or detached with respect to the pivotally mounted part (17) without the use of a tool.

4. The cupboard according to one of the claims 1 to 3, **characterised in that** the synchronisation rod (10) can be connected, preferably inserted or pushed on, with respect to the pre-fixed pivotally mounted part (17) in a direction running transversely to the pivoting axis (M) of the pivotally mounted part (17).

5. The cupboard according to one of the claims 1 to 4, **characterised in that** the longitudinal axis of the synchronisation rod (10) in the mounted position substantially flushes with the pivoting axis of the pivotally mounted part (17).

6. The cupboard according to one of the claims 1 to 5, **characterised in that** at least one fastening device (12) comprises a screw connection (22).

7. The cupboard according to one of the claims 1 to 6, **characterised in that** at least one fastening device (12) comprises a mechanical latching connection (20).

8. The cupboard according to claim 7, **characterised in that** the mechanical latching connection (20) comprises a resilient or a spring-acted latching part (20c), preferably a ball, which can be connected with a corresponding latching part (20b), preferably a recess.

9. The cupboard according to claim 7, **characterised in that** the mechanical latching connection (20) comprises two latching parts which can be latched with each other, wherein one latching part can be hung into the other latching part and latched with the latter by pivoting.

10. The cupboard according to one of the claims 1 to 9, **characterised in that** the actuating device (4) comprises at least one actuating arm (5) for moving the flap (7).

11. The cupboard according to claim 10, **characterised in that** the actuating arm (5) can be pivoted about a first setting axis with respect to a side wall (2) or with respect to a housing (11) between an open position and a closed position and can be pivoted about a second setting axis with respect to the flap (7) or with respect to a fitting part (6) to be attached to the flap (7).

12. The cupboard according to the claim 11, **characterised in that** the synchronisation rod (10) can be fixed to the first setting axis of the actuating arm (5).

13. The cupboard according to one of the claims 1 to 12, **characterised in that** the synchronisation rod (10) in the mounted position pivots together with the pivotally mounted part (17) of the actuating device (4) about its own axis.

14. The cupboard according to one of the claims 1 to 13, **characterised in that** the pivotally mounted part (17) has a device for relative displacement, preferably a longitudinal hole, with respect to the actuating device (4).

15. The cupboard according to one of the claims 1 to 14, **characterised in that** the synchronisation rod (10) comprises at least two parts (10a, 10b) which can be, preferably telescopically, displaced to each other or which can be fixed to each other.

16. The cupboard according to claim 15, **characterised in that** the parts (10a, 10b) are built so as to be acted upon by a spring force which pushes the parts (10a, 10b) apart.

17. The cupboard according to claim 15 or 16, **characterised in that** the relative position of the parts (10a, 10b) can be fixed by a fixing device (18, 18'), preferably an eccentric clamp.

18. The cupboard according to one of the claims 1 to 17, **characterised in that** the fastening device (12) can be covered by a cover part (13).

19. The cupboard according to claim 18, **characterised in that** the cover part (13) can be displaced with respect to the synchronisation rod (10), preferably in a longitudinal direction thereof.

20. The cupboard according to one of the claims 1 to 19, **characterised in that** the furniture item (1) has a pivotally mounted flap (7) which can be moved by the synchronisation rod (10).

21. A method for fixing a synchronisation rod (10) to a cupboard (1) in cabinet form according to claim 1, the synchronisation rod (10) being provided for synchronised movements of actuating devices (4) to be attached onto two opposing sidewalls (2) of a furniture item (1), wherein at least one actuating device (4) comprises at least one pivotally mounted part (17) for moving a flap, **characterised in that**
- the pivotally mounted part (17) is secured to the sidewall (2) of the furniture item (1) in a first assembly step, and
- the synchronisation rod (10) is secured to the pivotally mounted part (17) in a second assembly step.

## Revendications

1. Meuble (1) en forme d'armoire doté de parois latérales (2), sur chacune desquelles est disposé un dispositif de réglage (4) doté d'au moins un bras de réglage (5) monté pivotant pour le déplacement d'un clapet (7), les dispositifs de réglage (4) étant reliés par une barre de synchronisation (10) pour le déplacement synchrone de ce clapet et la barre de synchronisation (10) présentant sur au moins une zone d'extrémité un dispositif de fixation (12) pour la liaison amovible de la barre de synchronisation (10) avec une partie (17) rotative du dispositif de réglage (4), **caractérisé en ce que** le dispositif de fixation (12) est conçu de telle sorte que la barre de synchronisation (10) peut être reliée à la partie (17) rotative également dans le cas où la partie (17) rotative est déjà prémontée sur une paroi latérale (2) du meuble (1), au moins un dispositif de fixation (12) présentant une liaison par complémentarité de formes pour la liaison solidaire en rotation de la barre de synchronisation (10) avec la partie (17) rotative, fixée sur le bras de réglage (5), du dispositif de réglage (4), la barre de synchronisation (10) présentant sur au moins une zone d'extrémité une section (10) non circulaire, qui peut-être insérée dans une ouverture (17') correspondante sur la partie (17) rotative du dispositif de réglage (4) et la barre de synchronisation (10) étant conçue de façon réglable en longueur et/ou la partie (17) rotative présentant un évidement dans sa surface d'enveloppe.

2. Meuble en forme d'armoire selon la revendication 1, **caractérisé en ce que** la barre de synchronisation (10) présente sur les deux zones d'extrémité des dispositifs de fixation (12) pour la liaison amovible de la barre de synchronisation (10) avec une partie (17) rotative du dispositif de réglage (4, 4') respectif.

3. Meuble en forme d'armoire selon la revendication 1 ou 2, **caractérisé en ce que** la barre de synchronisation (10) peut être montée et/ou démontée sans outil avec la partie (17) rotative d'au moins un dispositif de réglage (4).

4. Meuble en forme d'armoire selon l'une quelconque des revendications 1 à 3, **caractérisé en ce que** la barre de synchronisation (10) peut être reliée, de préférence introduite ou poussée, sur la partie (17) rotative déjà prémontée transversalement à son axe de rotation (M).

5. Meuble en forme d'armoire selon l'une quelconque des revendications 1 à 4, **caractérisé en ce que**, lorsque la barre de synchronisation (10) est montée, l'axe longitudinal de la barre de synchronisation (10) est sensiblement aligné avec l'axe de rotation de la partie (17) rotative.

6. Meuble en forme d'armoire selon l'une quelconque des revendications 1 à 5, **caractérisé en ce qu'**au moins un dispositif de fixation (12) présente un assemblage vissé (22).

7. Meuble en forme d'armoire selon l'une quelconque des revendications 1 à 6, **caractérisé en ce qu'**au moins un dispositif de fixation (12) présente une liaison par encliquetage (20) mécanique.

8. Meuble en forme d'armoire selon la revendication 7, **caractérisé en ce que** la liaison par encliquetage (20) mécanique présente une partie d'encliquetage (20c) montée sur ressort ou sollicitée par ressort, de préférence une boule, qui peut être reliée à une partie d'encliquetage (20b) correspondante, de préférence une cavité.

9. Meuble en forme d'armoire selon la revendication 7, **caractérisé en ce que** la liaison par encliquetage (20) mécanique présente deux parties d'encliquetage pouvant s'encliqueter l'une avec l'autre, une partie d'encliquetage pouvant être accrochée dans l'autre partie d'encliquetage et pouvant être encliquetée ensuite par pivotement avec cette partie.

10. Meuble en forme d'armoire selon l'une quelconque des revendications 1 à 9, **caractérisé en ce que** le dispositif de réglage (4) présente au moins un bras de réglage (5) qui est prévu pour le déplacement du clapet (7).

11. Meuble en forme d'armoire selon la revendication 10, **caractérisé en ce que** le bras de réglage (5) est fixé sur une paroi latérale (2) ou sur un boîtier (11) de façon à pouvoir basculer autour d'un premier axe de réglage entre une position ouverte et une position de fermeture et est articulé sur le clapet (7) ou sur une partie de ferrure (6) coté clapet de façon à pouvoir basculer autour d'un second axe de réglage.

12. Meuble en forme d'armoire selon la revendication 11, **caractérisé en ce que** la barre de synchronisation (10) peut être fixée sur le premier axe de réglage du bras de réglage (5).

13. Meuble en forme d'armoire selon l'une quelconque des revendications 1 à 12, **caractérisé en ce que** la barre de synchronisation (10) tourne, dans l'état monté, conjointement avec la partie (17) rotative du dispositif de réglage (4) autour de son propre axe.

14. Meuble en forme d'armoire selon l'une quelconque des revendications 1 à 13, **caractérisé en ce que** la partie (17) rotative présente un dispositif pour une possibilité de déplacement relatif, de préférence un trou oblong, par rapport au dispositif de réglage (4).

15. Meuble en forme d'armoire selon l'une quelconque des revendications 1 à 14, **caractérisé en ce que** la barre de synchronisation (10) comprend au moins deux parties (10a, 10b) pouvant coulisser l'une par rapport à l'autre, de préférence de façon télescopique ou pouvant être fixées l'une sur l'autre.

16. Meuble en forme d'armoire selon la revendication 15, **caractérisé en ce que** les parties (10a, 10b) sont conçues de telle sorte qu'elles sont sollicitées avec une force de ressort qui écarte les deux parties (10a, 10b).

17. Meuble en forme d'armoire selon la revendication 15 ou 16, **caractérisé en ce que** la position relative des deux parties (10a, 10b) l'une par rapport à l'autre peut être fixée par un dispositif de fixation (18, 18'), de préférence une pince à excentrique.

18. Meuble en forme d'armoire selon l'une quelconque des revendications 1 à 17, **caractérisé en ce que** le dispositif de fixation (12) peut être recouvert par une partie de recouvrement (13).

19. Meuble en forme d'armoire selon la revendication 18, **caractérisé en ce que** la partie de recouvrement (13) est logée de façon coulissante sur la barre de synchronisation (10) - de préférence le long de sa direction longitudinale.

20. Meuble en forme d'armoire selon l'une quelconque des revendications 1 à 19, **caractérisé en ce que** le meuble (1) présente un clapet (7) monté à pivotement, qui peut être déplacé par la barre de synchronisation (10).

21. Procédé pour monter une barre de synchronisation (10) sur un meuble en forme d'armoire selon la revendication 1, qui est prévu pour le déplacement synchrone de deux dispositifs de réglage (4) à fixer sur des parois latérales (2) se faisant face d'un meuble (1), au moins un dispositif de réglage (4) présentant au moins une partie (17) rotative pour le déplacement du clapet, **caractérisé en ce que**
- la partie (17) rotative est fixée sur la paroi latérale (2) du meuble (1) dans une première étape du montage, et **en ce que**
- la barre de synchronisation (10) est fixée sur la partie (17) rotative dans une seconde étape du montage.
